# EUROPÄISCHE PATENTSCHRIFT

(11) **EP 3 383 720 B1**
(45) Veröffentlichungstag und Bekanntmachung des Hinweises auf die Patenterteilung: **29.04.2020**
(21) Anmeldenummer: 17708485.2
(22) Anmeldetag: 02.03.2017
(51) Int. Cl.: B61C 17/02, B61F 1/08

(54) **TREIBSTOFFTANK FÜR EIN SCHIENENFAHRZEUG UND SCHIENENFAHRZEUG MIT SOLCH EINEM TREIBSTOFFTANK**
FUEL TANK FOR A RAIL VEHICLE, AND RAIL VEHICLE HAVING SUCH A FUEL TANK
RÉSERVOIR À CARBURANT POUR VÉHICULE FERROVIAIRE ET VÉHICULE FERROVIAIRE ÉQUIPÉ D'UN TEL RÉSERVOIR À CARBURANT

(30) Priorität: 31.03.2016 DE 102016205351
(43) Veröffentlichungstag der Anmeldung: 10.10.2018
(73) Patentinhaber: Siemens Mobility GmbH, 81739 München (DE)
(72) Erfinder: DREXLER, Stephan, 82054 Sauerlach (DE); MELDE, Jörg, 82140 Olching (DE); MÜLLER, Lars, 08491 Limbach (DE); PEER, Hannes, 80809 München (DE); PRÖLL, Günther, 86199 Augsburg (DE)
(86) Internationale Anmeldenummer: PCT/EP2017/054862
(87) Internationale Veröffentlichungsnummer: WO 2017/167536

(56) Entgegenhaltungen:
- CN-U- 202 243 506
- CN-U- 203 358 605
- CN-U- 203 876 765
- CN-Y- 2 752 119
- CN-Y- 200 995 684
- US-A- 1 814 893

## Beschreibung

Die Erfindung betrifft ein Schienenfahrzeug mit einem Treibstofftank gemäß Patentanspruch 1.

Es ist eine dieselelektrische Lokomotive bekannt, wobei die dieselelektrische Lokomotive eine Antriebseinheit mit einem als Brennkraftmaschine ausgebildeten Antriebsmotor und einem Generator umfasst, wobei der Generator mit dem Antriebsmotor drehmomentschlüssig verbunden ist. Ferner umfasst die dieselelektrische Lokomotive einen Treibstofftank. Der Treibstofftank von dieselelektrischen Lokomotiven hat ein besonders hohes Speichervolumen, um eine hohe Reichweite der dieselelektrischen Lokomotive sicherzustellen. Im Falle eines Unfalls kann hierbei Treibstoff in großer Menge austreten und das Erdreich verseuchen.

Ferner ist aus EP 1 391 562 A1 eine Baumaschine mit einem Rahmen und einem Tank bekannt, wobei der Tank in dem Rahmen untergebracht ist.

Aus US 6 293 364 B1 ist ein Kompaktlader mit einem Rahmen und einem Antrieb bekannt, wobei der Antrieb am Rahmen befestigt ist.

Aus US 5,890,740 ist ein Kraftfahrzeug mit einem Rahmen und einem Treibstofftank bekannt, wobei der Treibstofftank am Rahmen befestigt ist.

Aus CN 202243506 U ist ein Treibstofftank für eine Diesellokomotive bekannt. Die Diesellokomotive weist einen Rahmen mit einem ersten Längsträger und einem zweiten Längsträger auf, wobei die Längsträger quer zur Fahrtrichtung seitlich versetzt angeordnet sind. Zwischen dem ersten Längsträger und dem zweiten Längsträger und unterhalb der Längsträger ist der Dieseltank angeordnet. Der Treibstofftank begrenzt einen Tankinnenraum.

Aus CN 203876765 U ist eine Fahrzeugstruktur einer Diesellokomotive bekannt, wobei die Fahrzeugstruktur einen Fahrzeugrahmen aufweist. Der Fahrzeugrahmen weist einen ersten Längsträger und einen zweiten Längsträger auf, wobei in Querrichtung zwischen dem ersten Längsträger und dem zweiten Längsträger ein Treibstofftank angeordnet ist.

Aus CN 200995684 Y ist eine Diesellokomotive mit einem Fahrzeugkörper und einem Treibstofftank bekannt. Der Treibstofftank ist unterhalb des Fahrzeugkörpers angeordnet. Der Treibstofftank weist mehrere Trennbleche auf, die sich in Fahrzeuglängsrichtung erstrecken. Die Trennbleche sind vollständig im Tankinnenraum angeordnet.

Aus CN 2752119 Y ist eine Diesellokomotive mit einem Fahrzeugrahmen und einem Treibstofftank bekannt, wobei der Fahrzeugrahmen zwei in Längsrichtung parallel verlaufende Längsträger aufweist. In Querrichtung ist der Fahrzeugtank zwischen den Längsträgern des Fahrzeugrahmens angeordnet. Die Längsträger sind unterbrechungsfrei.

Es ist Aufgabe der Erfindung ein verbessertes Schienenfahrzeug bereitzustellen.

Diese Aufgabe wird mittels eines Schienenfahrzeugs gemäß Patentanspruch 1 gelöst. Vorteilhafte Ausführungsformen sind in den abhängigen Ansprüchen angegeben.

Es wurde erkannt, dass ein verbesserter Treibstofftank für ein Schienenfahrzeug dadurch bereitgestellt werden kann, dass das Schienenfahrzeug einen Längsträger und einen Treibstofftank aufweist. Der Treibstofftank weist eine Tankwandung und wenigstens einen ersten Träger auf. Die Tankwandung begrenzt einen Tankinnenraum zur Speicherung eines Treibstoffs. Der erste Träger ist mit der Tankwandung zumindest abschnittsweise verbunden. Der Längsträger umfasst einen ersten Längsträgerabschnitt und einen in Längsrichtung des Schienenfahrzeugs versetzt angeordneten zweiten Längsträgerabschnitt. In Längsrichtung zwischen dem ersten Längsträgerabschnitt und dem zweiten Längsträgerabschnitt ist der Treibstofftank angeordnet. Der erste Träger ist mit dem ersten Längsträgerabschnitt und dem zweiten Längsträgerabschnitt gekoppelt. Der erste Träger ist zumindest abschnittsweise in dem Tankinnenraum angeordnet. Der erste Träger ist in Längsrichtung verlaufend zwischen dem ersten Längsträgerabschnitt und dem zweiten Längsträgerabschnitt und zumindest abschnittsweise in dem Tankinnenraum angeordnet. Der erste Träger ist ausgebildet, eine in Längsrichtung des Schienenfahrzeugs zwischen dem ersten Längsträgerabschnitt und dem zweiten Längsträgeranschnitt wirkende Kraft vollständig zu übertragen.

Diese Ausgestaltung hat den Vorteil, dass auf einen zusätzlichen Längsträger zur Verbindung des ersten Längsträgerabschnitts mit dem zweiten Längsträgerabschnitt verzichtet werden kann und durch die integrierte Bauweise des Treibstofftanks Kräfte über den Treibstofftank zwischen dem ersten Längsträgerabschnitt und dem zweiten Längsträgerabschnitt übertragen werden können. Ferner wird dadurch sichergestellt, dass der Treibstofftank ein besonders hohes Speichervolumen zur Speicherung des Treibstoffs aufweist. Ferner weist der Treibstofftank eine besonders hohe Crashsicherheit auf. Des Weiteren weist der Treibstofftank ein besonders geringes Gewicht im Verhältnis zum Speichervolumen auf. Auch ist der Bauraumbedarf besonders günstig. Ferner wird ein Einkammertank bereitgestellt, sodass auf zusätzliche Steuer- und Regelungstechnik sowie zusätzliche Medienleitungen im Vergleich zu einem Mehrkammertank verzichtet werden kann.

In einer weiteren Ausführungsform weist der erste Träger einen Obergurt auf. An dem Obergurt ist auf einer zum Tankinnenraum abgewandten Seite des Obergurts eine Lagervorrichtung zur Lagerung einer Antriebseinheit des Schienenfahrzeugs angeordnet. Dadurch kann eine besonders niedrige Schwerpunktlage des Schienenfahrzeugs sichergestellt werden. Ferner ist eine Förderhöhe zur Förderung des Treibstoffs aus dem Treibstofftank gering.

In einer weiteren Ausführungsform weist der Obergurt einen ersten Obergurtabschnitt und wenigstens einen zweiten Obergurtabschnitt auf, wobei der erste Obergurtabschnitt entfernter zum Tankinnenraum angeordnet ist als der zweite Obergurtabschnitt. Am zweiten Obergurtabschnitt ist die Lagervorrichtung angeordnet. Dadurch kann die Schwerpunktlage der Antriebseinheit weiter verbessert werden.

In einer weiteren Ausführungsform umfasst der erste Träger einen Steg. Der Steg umfasst einen ersten Stegabschnitt, wobei der erste Stegabschnitt in dem Tankinnenraum angeordnet ist. Die Tankwandung weist einen Tankboden auf. Der Tankboden begrenzt unterseitig den Tankinnenraum. Der erste Stegabschnitt ist mit dem Tankboden verbunden. Dadurch kann eine besonders hohe Steifigkeit der Tankwandung im Bereich des Tankbodens sichergestellt werden.

In einer weiteren Ausführungsform erstreckt sich der Steg in Längsrichtung. Der Obergurt ist oberseitig an dem Steg befestigt. Der Obergurt ist quer zum Steg ausgerichtet.

In einer weiteren Ausführungsform begrenzt der erste Stegabschnitt in dem Tankinnenraum einen ersten Tankinnenraumabschnitt und einen zweiten Tankinnenraumabschnitt. In dem ersten Stegabschnitt ist eine Öffnung vorgesehen. Die Öffnung verbindet fluidisch den ersten Tankinnenraumabschnitt mit dem zweiten Tankinnenraumabschnitt. Dadurch kann das Schwallverhalten des Treibstoffs im Tankinnenraum verbessert werden. Gleichzeitig wird ein kontrolliertes Strömen zu einem Entnahmepunkt des Treibstoffs am Tankboden sichergestellt.

In einer weiteren Ausführungsform umfasst die Tankwandung eine vordere Tankseitenwandung und eine hintere Tankseitenwandung. Die vordere Tankseitenwandung und die hintere Tankseitenwandung begrenzen den Tankinnenraum abschnittsweise. Die vordere Tankseitenwandung ist versetzt zu der hinteren Tankseitenwandung angeordnet. Der Steg ist zwischen der vorderen Tankseitenwandung und der hinteren Tankseitenwandung angeordnet, wobei der Steg mit einem ersten Längsende mit der vorderen Tankseitenwandung und mit einem zweiten Längsende mit der hinteren Tankseitenwandung verbunden ist. Dadurch weist der Treibstofftank, insbesondere in Längsrichtung, eine besonders hohe Crashsicherheit auf.

In einer weiteren Ausführungsform weist die Tankwandung zur oberseitigen Begrenzung des Tankinnenraums eine Tankoberseite auf, wobei der Steg einen zweiten Stegabschnitt umfasst, wobei der zweite Stegabschnitt außerhalb des Tankinnenraums angeordnet ist und über die Tankoberseite herausragt. Dadurch wird eine Belastung der Tankoberseite vermieden und kann besonders dünnwandig ausgebildet werden. Ferner wird über den zweiten Stegabschnitt eine sichere Krafteinleitung in den Träger sichergestellt.

In einer weiteren Ausführungsform weist die Tankoberseite zumindest abschnittweise eine wannenartige Ausgestaltung auf und begrenzt zumindest abschnittsweise ein Auffangvolumen. Auf diese Weise wird bei einem Schaden der Antriebseinheit ein mögliches Austreten von Flüssigkeiten aus der Antriebseinheit zuverlässig durch das Auffangvolumen aufgefangen.

In einer weiteren Ausführungsform weist der Treibstofftank einen Tankseitenträger auf. Der Tankseitenträger ist seitlich versetzt zu dem erstem Träger angeordnet, wobei der Tankseitenträger seitlich den Tankinnenraum begrenzt.

Zwischen dem Tankseitenträger und dem ersten Träger ist wenigstens ein erster Tankquerträger angeordnet, wobei der erste Tankquerträger den ersten Träger mit dem Tankseitenträger verbindet. Dadurch können besondere Kräfte bei einem Seitenaufprall auf den Treibstofftank vom Tankseitenträger auf den ersten Träger durch den ersten Tankquerträger übertragen werden, sodass der Treibstofftank besonders hohe Aufschlagkräfte auch beim Seitenaufprall abstützen kann.

In einer weiteren Ausführungsform erstreckt sich der erste Tankquerträger über eine gesamte Höhe des Tankinnenraums und ist oberseitig mit der Tankoberseite und unterseitig mit dem Tankboden zumindest abschnittsweise verbunden.

In einer weiteren Ausführungsform weist der Treibstofftank einen zweiten Träger und wenigstens einen zweiten Tankquerträger auf, wobei der zweite Träger seitlich versetzt zu dem ersten Träger angeordnet ist, wobei der zweite Tankquerträger zwischen dem ersten Träger und dem zweiten Träger angeordnet ist und den ersten Träger mit dem zweiten Träger verbindet, wobei vorzugsweise der erste Träger und der zweite Träger identisch ausgebildet sind. Auf diese Weise kann eine Bauteilvielzahl reduziert werden.

In einer weiteren Ausführungsform sind der erste Tankquerträger und der zweite Tankquerträger in einer gemeinsamen Ebene angeordnet. Zusätzlich oder alternativ ist der erste Tankquerträger in Längsrichtung versetzt zu dem zweiten Tankquerträger angeordnet. Zusätzlich oder alternativ sind der erste Tankquerträger und/oder der zweite Tankquerträger senkrecht zu dem ersten Träger angeordnet. Zusätzlich oder alternativ weist der erste Tankquerträger und/oder der zweite Tankquerträger ein L-Profil auf.

In einer weiteren Ausführungsform umfasst der Treibstofftank einen Anschlussträger, wobei der Anschlussträger außenseitig mit der Tankwandung verbunden ist, wobei der Anschlussträger mit zunehmendem Abstand zur Tankwandung sich verjüngt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden, wobei
- FIG 1: eine perspektivische Darstellung eines Schienenfahrzeugs;
- FIG 2: eine Unteransicht auf das in FIG 1 gezeigte Schienenfahrzeug;
- FIG 3: einen Ausschnitt einer perspektivischen Darstellung des in den FIGN 1 und 2 gezeigten Schienenfahrzeugs;
- FIG 4: eine perspektivische Ansicht eines Treibstofftanks des in FIG 1 gezeigten Schienenfahrzeugs;
- FIG 5: eine perspektivische Ansicht des in FIG 4 gezeigten Treibstofftanks;
- FIG 6: eine Draufsicht auf den in den FIG 4 und 5 gezeigten Treibstofftank;
- FIG 7: eine Schnittansicht entlang einer in FIG 6 gezeigten Schnittebene A-A durch den in FIG 6 gezeigten Treibstofftank;
- FIG 8: einen Ausschnitt eines Längsschnitts durch das in FIG 1 gezeigte Schienenfahrzeug;
- FIG 9: einen Ausschnitt des in FIG 8 gezeigten Längsschnitts und
- FIG 10: einen Ausschnitt einer Schnittansicht entlang einer in FIG 8 gezeigten Schnittebene B-B durch das in FIG 8 gezeigte Schienenfahrzeug
zeigen.

FIG 1 zeigt eine perspektivische Darstellung eines Schienenfahrzeugs 10.

Im Folgenden wird zum erleichternden Verständnis der FIGN auf ein Koordinatensystem 15 Bezug genommen. Das Koordinatensystem 15 ist als Rechtssystem ausgebildet und umfasst eine x-Achse, eine y-Achse und eine z-Achse. Dabei ist die x-Achse in Fahrtrichtung ausgerichtet und entspricht einer Längsrichtung des Schienenfahrzeugs 10. Die y-Achse ist in Querrichtung/Seitenrichtung des Schienenfahrzeugs 10 ausgerichtet. Die z-Achse entspricht einer Höhenrichtung des Schienenfahrzeugs 10. Die z-Achse verläuft entgegen einer Schwerkraft.

Das Schienenfahrzeug 10 kann insbesondere als Lokomotive ausgebildet sein. Auch kann das Schienenfahrzeug 10 als Triebwagen oder als ein schienengebundener Wagen ausgebildet sein.

Das Schienenfahrzeug 10 umfasst beispielhaft ein erstes Drehgestell 20, ein zweites Drehgestell 25, einen Wagenkasten 30, eine Antriebseinheit 35 und einen Treibstofftank 40. Dabei ist der Treibstofftank 40 beispielhaft im Unterflur zwischen dem ersten Drehgestell 20 und dem zweiten Drehgestell 25 in Längsrichtung angeordnet. Der Treibstofftank 40 erstreckt sich im Wesentlichen über die gesamte Breite (y-Richtung) des Schienenfahrzeugs 10.

Die Antriebseinheit 35 ist in der Ausführungsform beispielhaft als dieselelektrischer Antrieb ausgebildet. Die Antriebseinheit 35 umfasst beispielhaft einen Antriebsmotor 36, einen Generator 37 und ein Kühlsystem 38. Der Antriebsmotor 36 ist beispielhaft als Dieselmaschine ausgebildet und drehmomentschlüssig mit dem Generator 37 gekoppelt. Das Kühlsystem 38 dient zur Kühlung des Antriebsmotors 36. Selbstverständlich sind auch andere Ausgestaltungen der Antriebseinheit 35 denkbar. Die Antriebseinheit 35 ist im Wesentlichen über dem Treibstofftank 40 angeordnet. Im Treibstofftank 40 wird ein Treibstoff für den Antriebsmotor 36 gespeichert.

Bei einer Ausgestaltung des Schienenfahrzeugs 10 als Wagen kann auf die Antriebseinheit 35 beispielsweise verzichtet werden und stattdessen ein Aggregat, beispielsweise eine Klimatisierungseinrichtung, vorgesehen sein. Der Treibstofftank 40 dient hierbei dazu, einen Treibstoff des Aggregats zu speichern.

FIG 2 zeigt eine Unteransicht auf das in FIG 1 gezeigte Schienenfahrzeug 10. Dabei ist aus Übersichtlichkeitsgründen auf die Darstellung von verschiedenen Komponenten, beispielsweise des Drehgestells 20, 25, verzichtet worden.

Der Wagenkasten 30 umfasst einen Längsträger 45. Der Längsträger 45 ist in der Ausführungsform beispielhaft mittig zur Querrichtung des Schienenfahrzeugs 10 angeordnet. Der Längsträger 45 wird auch als Mittellängsträger bezeichnet. Der Wagenkasten 30 kann zusätzlich beispielhaft zwei angeordnete Längsseitenträger'46, einen ersten Querträger 47 und einen zweiten Querträger 48 aufweisen, wobei jeweils ein Längsseitenträger 46 seitlich versetzt zu dem Längsträger 45 angeordnet ist und dazu dient, das Schienenfahrzeug 10 seitlich zu begrenzen, wobei der Querträger 47, 48 den Längsseitenträger 46 mit dem Längsträger 45 verbindet. Der Querträger 47, 48 ist beispielhaft in einer yz-Ebene verlaufend angeordnet.

Der Längsträger 45 weist einen ersten Längsträgerabschnitt 50 und einen zweiten Längsträgerabschnitt 55 auf. Der erste Längsträgerabschnitt 50 ist in Längsrichtung (x-Richtung) beabstandet zum zweiten Längsträgerabschnitt 55 angeordnet. An einer zum Treibstofftank 40 zugewandten Seite des ersten Längsträgerabschnitts 50 ist der erste Querträger 47 angeordnet. An einer zum Treibstofftank 40 zugewandten Seite des zweiten Längsträgerabschnitts 55 ist der zweite Querträger 48 angeordnet. Zwischen dem ersten Querträger 47 und dem zweiten Querträger 48 ist der Treibstofftank 40 angeordnet.

Der Treibstofftank 40 umfasst einen ersten Anschlussträger 60, einen zweiten Anschlussträger 65, eine Tankwandung 70, einen ersten Träger 75 und beispielhaft einen zweiten Träger 80. Die Anzahl der Träger 75, 80 und der Anschlussträger 60, 65 ist frei.

Die Tankwandung 70 umfasst eine vordere Tankseitenwandung 85 und eine hintere Tankseitenwandung 90. Die vordere Tankseitenwandung 85 und die hintere Tankseitenwandung 90 begrenzen einen Tankinnenraum 95 des Treibstofftanks 40 in Längsrichtung.

Der erste Anschlussträger 60 ist an einem ersten Längsende 96 über den ersten Querträger 47 mit dem ersten Längsträgerabschnitt 50 verbunden. An einem zweiten Längsende 97 des ersten Anschlussträgers 60 ist der erste Anschlussträger 60 außenseitig des Tankinnenraums 95 mit der vorderen Tankseitenwandung 85 verbunden.

Der erste Träger 75 und der zweite Träger 80 sind in Längsrichtung zwischen der vorderen Tankseitenwandung 85 und der hinteren Tankseitenwandung 90 abschnittsweise im Tankinnenraum 95 verlaufend angeordnet. Dabei ist der Träger 75, 80 mit einem ersten Längsende 100 innenseitig im Tankinnenraum 95 mit der vorderen Tankseitenwandung 85 gegenüberliegend zur Anbindung der vorderen Tankseitenwandung 85 mit dem ersten Anschlussträger 60 verbunden. An einem zweiten Längsende 105, das in Längsrichtung versetzt zum ersten Längsende 100 angeordnet ist, in der Ausführungsform in Fahrtrichtung nach hinten, ist der Träger 75, 80 innenseitig des Tankinnenraums 95 mit der hinteren Tankseitenwandung 90 verbunden. Außenseitig des Tankinnenraums 95 ist die hintere Tankseitenwandung 90 mit einem ersten Ende 106 des zweiten Anschlussträgers 65 gegenüberliegend zur Anbindung der hinteren Tankseitenwandung 90 mit dem Träger 75, 80 verbunden. Der zweite Anschlussträger 65 ist seinerseits an einem zweiten Ende 107 mit dem zweiten Querträger 48 verbunden. Der zweite Querträger 48 verbindet den zweiten Anschlussträger 65 mit dem zweiten Längsträgerabschnitt 55.

Der erste Längsträgerabschnitt 50 kann beispielsweise mit dem ersten Drehgestell 20 und der zweite Längsträgerabschnitt 55 mit dem zweiten Drehgestell 25 gekoppelt sein. Durch die Verbindung des ersten Längsträgerabschnitts 50 über den ersten Querträger 47, den ersten Anschlussträger 60, den Träger 75, 80, den zweiten Anschlussträger 65 und den zweiten Querträger 48 mit dem zweiten Längsträgerabschnitt 55 kann das Schienenfahrzeug 10 besonders kompakt ausgebildet sein. Ferner ist im Bereich des Treibstofftanks 40 kein weiterer zusätzlicher Träger notwendig, um einen Kraftaustausch mit hoher Last zwischen dem ersten Längsträgerabschnitt 50 und dem zweiten Längsträgerabschnitt 55 sicherzustellen. Insbesondere kann der Träger 75, 80 eine in Längsrichtung des Schienenfahrzeugs 10 wirkende Stoß- und/oder Zugkraft (beispielsweise kommend von einem an das Schienenfahrzeug 10 angehängten Wagenzug) zwischen dem ersten Längsträgerabschnitt 50 und dem zweiten Längsträgerabschnitt 55 im Wesentlichen vollständig alleine übertragen. Auch können die Kräfte krafttechnisch günstig im Träger 75, 80 im Wesentlichen auf Zug oder auf Druck übertragen werden, sodass eine Schubbelastung des Trägers 75, 80 vermieden wird.

Es wird darauf hingewiesen, dass auch denkbar ist, dass auf den Anschlussträger 60, 65 und/oder den Querträger 47, 48 verzichtet wird. Der Anschlussträger 60, 65 und der Querträger 47, 48 dienen in der Ausführungsform dazu, einen besonders günstigen Kraftverlauf zwischen dem ersten Längsträgerabschnitt 50, dem Träger 75, 80 und dem zweiten Längsträgerabschnitt 55 sicherzustellen.

FIG 3 zeigt einen Ausschnitt einer perspektivischen Darstellung des in den FIGN 1 und 2 gezeigten Schienenfahrzeugs 10. Die Tankwandung 70 umfasst ferner einen Tankboden 110. Der Tankboden 110 begrenzt unterseitig den Tankinnenraum 95 des Treibstofftanks 40.

Der Treibstofftank 40 weist ferner einen ersten Tankseitenträger 115 und einen zweiten Tankseitenträger 120 auf. Der erste Tankseitenträger 115 ist in Querrichtung versetzt zu dem zweiten Tankseitenträger 120 angeordnet. Dabei begrenzen der erste Tankseitenträger 115 und der zweite Tankseitenträger 120 den Tankinnenraum 95 seitlich. Der Tankseitenträger 115, 120 ist fluchtend zu dem Längsseitenträger 46 ausgerichtet. Der Tankseitenträger 115, 120 ist an seinem vorderen Längsende mit der vorderen Tankseitenwandung 85 und an seinem hinteren Längsende mit der hinteren Tankseitenwandung 90 verbunden. Unterseitig ist der Tankseitenträger 115, 120 mit dem Tankboden 110 verbunden.

Der Treibstofftank 40 weist ferner wenigstens eine Entlüftungseinrichtung 125 vor. Die Entlüftungseinrichtung 125 ist in der Ausführungsform beispielhaft an der vorderen Tankseitenwandung 85 und (nicht dargestellt) an der hinteren Tankseitenwandung 90 seitlich versetzt zu dem Anschlussträger 60, 65 angeordnet.

Beispielhaft ist in der vorderen Tankseitenwandung 85 eine erste Öffnung 130 und beispielhaft und wenigstens eine zweite Öffnung 135 vorgesehen. Die Öffnung 130, 135 ist wiederverschließbar. Beispielsweise kann durch die erste Öffnung 130 eine Reinigungsvorrichtung in den Tankinnenraum 95, beispielsweise eine Lanze eines Hochdruckreinigers, eingebracht werden. Auch kann die erste Öffnung 130 dazu verwendet werden, den Tankinnenraum 95 bei Wartungsarbeiten zu kontrollieren. Die zweite Öffnung 135 kann genutzt werden, um Öl vom Treibstoff abzuscheiden. Die Anordnung der ersten und/oder der zweiten Öffnung 130, 135 ist dabei beispielhaft. Die erste und/oder zweite Öffnung 130, 135 kann je nach Anwendungszweck in der vorderen und/oder hinteren Tankseitenwandung 85, 90 angeordnet sein. Um die Tankwandung 70 an der Mantelfläche besonders steif zu halten, wird auf die Anordnung von Öffnungen 130, 135 dort verzichtet. Dadurch kann eine besonders hohe Crashsicherheit des Treibstofftanks 40 sichergestellt werden.

Der Anschlussträger 60, 65 weist einen mit zunehmendem Abstand von der vorderen Tankseitenwandung 85 sich verjüngenden Querschnitt auf. Der Anschlussträger 60, 65 weist jeweils seitlich angeordnet einen in Längsrichtung verlaufenden ersten Kastenabschnitt 136 und einen in Längsrichtung verlaufenden zweiten Kastenabschnitt 137 mit jeweils kastenförmigem Querschnitt auf. Der erste Kastenabschnitt 136 ist mit dem zweiten Kastenabschnitt 137 unterseitig durch einen quer (in y-Richtung) verlaufenden Quersteg 138 verbunden.

FIG 4 zeigt eine perspektivische Ansicht des Treibstofftanks 40.

Die Tankwandung 70 weist eine Tankoberseite 140 auf. Die Tankoberseite 140 begrenzt oberseitig den Tankinnenraum 95. Die Tankoberseite 140 ist mit dem Tankseitenträger 115, 120, der vorderen Tankseitenwandung 85 und der hinteren Tankseitenwandung 90 verbunden.

Die Tankoberseite 140 ist in der Ausführungsform wannenartig ausgebildet. Dabei ist die Tankoberseite 140 mittig tiefer als angrenzend an den Tankseitenträger 115, 120. Die vordere Tankseitenwandung 85 und die hintere Tankseitenwandung 90 sowie der Tankseitenträger 115, 120 ragen über die Tankoberseite 140 hinaus. Ferner kann ein Schott 145 (strichliert in FIG 4 gezeichnet) vorgesehen sein. Das Schott 145 begrenzt zusammen mit dem Tankseitenträger 115, 120, der Tankoberseite 140 und der vorderen Tankseitenwandung 85 ein Auffangvolumen 150. Das Auffangvolumen 150 dient dazu, im Falle eines Defekts der Antriebseinheit 35 eine aus der Antriebseinheit 35 austretende Flüssigkeit aufzufangen und einen Austritt der Flüssigkeit in eine Umgebung zu verhindern. Ferner kann in der Tankoberseite 140 eine Revisionsöffnung 160 vorgesehen sein.

Zwischen der hinteren Tankseitenwandung 90 und dem Schott 145 ist beispielsweise eine Befülleinrichtung 155 vorgesehen, um den Tankinnenraum 95 mit Treibstoff zu befüllen.

Der erste Träger 75 und der zweite Träger 80 sind in der Ausführungsform beispielhaft identisch ausgebildet. Auch eine unterschiedliche Ausgestaltung der Träger 75, 80 ist denkbar. Der erste Träger 75 weist einen ersten Steg 165 und einen ersten Obergurt 170 auf. Der zweite Träger 80 weist einen zweiten Steg 175 und einen zweiten Obergurt 180 auf. Der Steg 165, 175 ist in Längsrichtung sich erstreckend (xz-Ebene) parallel zum Tankseitenträger 115, 120 angeordnet. Der Obergurt 170, 180 ist am Steg 165, 175 oberseitig befestigt, vorzugsweise angeschweißt. Der Obergurt 170, 180 ist dabei senkrecht zum Steg 165, 175 ausgerichtet.

Der Obergurt 170, 180 weist jeweils einen ersten Obergurtabschnitt 185, einen zweiten Obergurtabschnitt 190 und einen dritten Obergurtabschnitt 195 auf. Der dritte Obergurtabschnitt 195 verbindet den ersten Obergurtabschnitt 185 mit dem zweiten Obergurtabschnitt 190. Der erste Obergurtabschnitt 185 ist höher angeordnet als der zweite Obergurtabschnitt 190. Der dritte Obergurtabschnitt 195 ist geneigt, vorzugsweise schräg geneigt, gegenüber dem ersten Obergurtabschnitt 185 und dem zweiten Obergurtabschnitt 190 angeordnet. Der erste Obergurtabschnitt 180 grenzt an die Tankseitenwandung 85, 90 an. Der dritte Obergurtabschnitt 195 ist vorzugsweise in Längsrichtung mittig am Steg 165, 175 angeordnet. Ferner ist beispielhaft der erste Gurtabschnitt 185 parallel zum dritten Gurtabschnitt 195 verlaufend angeordnet.

Der Treibstofftank 40 weist einen ersten Tankquerträger 200, einen zweiten Tankquerträger 205 und wenigstens einen dritten Tankquerträger 210 auf.

Zwischen dem ersten Tankseitenträger 115 und dem ersten Träger 75 ist der erste Tankquerträger 200 angeordnet. Der erste Tankquerträger 200 ist oberseitig mit der Tankoberseite 140, unterseitig mit dem Tankboden 110, seitlich mit dem ersten Tankseitenträger 115 und mit dem ersten Träger 75 verbunden. Zwischen dem ersten Träger 75 und dem zweiten Träger 80 ist der zweite Tankquerträger 205 angeordnet. Der zweite Tankquerträger 205 ist dabei unterseitig mit dem Tankboden 110, oberseitig mit der Tankoberseite 140 sowie seitlich mit dem ersten Träger 75 und mit dem zweiten Träger 80 verbunden, vorzugsweise verschweißt.

Der dritte Tankquerträger 210 ist zwischen dem zweiten Tankseitenträger 120 und dem zweiten Träger 80 angeordnet. Der dritte Tankquerträger 210 ist seitlich mit dem zweiten Träger 80 und mit dem zweiten Tankseitenträger 120 sowie oberseitig mit der Tankoberseite 140 und unterseitig mit dem Tankboden 110 verbunden.

Der erste Tankquerträger 200 und der zweite Tankquerträger 205, vorzugsweise auch der dritte Tankquerträger 210, sind vorzugsweise in einer gemeinsamen Ebene, insbesondere in einer gemeinsamen yz-Ebene, angeordnet. Dadurch ist der Treibstofftank 40 besonders steif ausgebildet. Auch kann der erste Tankquerträger 200 und/oder der zweite Tankquerträger 205 und/oder der dritte Tankquerträger 210 in Längsrichtung versetzt zu dem anderen Tankquerträger angeordnet sein. Insbesondere bietet ein geringfügiger Versatz einen Fertigungsvorteil beim Verschweißen des Tankquerträgers 200, 205, 210 mit dem Steg 165, 175.

In der Ausführungsform sind in Längsrichtung mehrere erste Tankquerträger 200, mehrere zweite Tankquerträger 205 und mehrere dritte Tankquerträger 210 angeordnet. Die Anzahl der Tankquerträger 200, 205, 210 ist frei. Dabei ist die Anzahl der Tankquerträger 200, 205, 210 beispielhaft jeweils identisch. Auch ist eine unterschiedliche Anzahl von Tankquerträgern 200, 205, 210 zueinander denkbar.

FIG 5 zeigt eine perspektivische Ansicht des Treibstofftanks 40. Dabei ist aus Übersichtlichkeitsgründen teilweise die Tankwandung 70 nicht dargestellt, um die Anordnung im Tankinnenraum 95 besser darstellen zu können.

Der Tankquerträger 200, 205, 210 ist in der Ausführungsform aus einem L-Profil gefertigt, wobei ein langer Schenkel 211 des L-Profils sich über die gesamte Höhe des Tankinnenraums 95 erstreckt und ein kurzer Schenkel 212 des L-Profils mit der Tankoberseite 140 verbunden ist. Auch kann der Tankquerträger 200, 205, 210 ein anderes Profil aufweisen.

Angrenzend an das erste Längsende 100 und an das zweite Längsende 105 des Trägers 75, 80 ist ein erstes Versteifungselement 215 vorgesehen. Das erste Versteifungselement 215 weist ein L-förmiges Profil auf und ist oberseitig mit dem Obergurt 170, 180 verbunden, vorzugsweise verschweißt. Seitlich ist das erste Versteifungselement 215 mit dem Steg 165, 175 verbunden. In der Ausführungsform ist jeweils das erste Versteifungselement 215 außenseitig am Steg 165, 175 angeordnet. Auch kann das erste Versteifungselement 215 innenseitig zum Steg 165, 175 angeordnet sein. Das erste Versteifungselement 215 bildet zusammen mit dem ersten Obergurt 170 und dem ersten Steg 165 einen dritten Kastenabschnitt 216 mit kastenförmigem Querschnitt aus. Zur Ausbildung eines vierten Kastenabschnitts 217 ist ein weiteres erstes Versteifungselement 215 am zweiten Steg 175 und am zweiten Obergurt 180 angeordnet. Der dritte und vierte Kastenabschnitt 216, 217 versteifen den Träger 75, 80 insbesondere im Bereich an der vorderen und der hinteren Tankseitenwandung 115, 120. Der dritte Kastenabschnitt 216 ist fluchtend zum ersten Kastenabschnitt 136 und der vierte Kastenabschnitt 217 ist fluchtend zum zweiten Kastenabschnitt 137 angeordnet, sodass eine Anbindung des Trägers 75, 80 an den Anschlussträger 60, 65 besonders biegesteif ausgebildet ist und eine Beschädigung von Schweißnähten zwischen dem Träger 75, 80 und der vorderen oder hinteren Tankseitenwandung 85, 90 vermieden wird.

Der Träger 75, 80 weist ferner ein zweites Versteifungselement 220 auf. Das zweite Versteifungselement 220 weist beispielhaft ein U-Profil auf und ist zwischen einem unteren Ende des Stegs 165, 175 und dem Tankboden 110 angeordnet. Das zweite Versteifungselement 220 ist in Längsrichtung ebenso wie der Steg 165, 175 ausgerichtet. Das zweite Versteifungselement 220 verbindet den Steg 165, 175 mit dem Tankboden 110.

Zusätzlich weist der Träger 75, 80 ein drittes Versteifungselement 225 auf. Das dritte Versteifungselement 225 erstreckt sich in z-Richtung und weist beispielhaft ein U-förmiges Profil auf. Das dritte Versteifungselement 225 ist seitlich auf einer zum Tankseitenträger 115, 120 zugewandten Seite des Stegs 165, 175 angeordnet. Der erste Tankquerträger 200 und der dritte Tankquerträger 210 sind jeweils mit dem dritten Versteifungselement 225 seitlich verbunden.

Der erste Steg 165 trennt den Tankinnenraum 95 in einen ersten Tankinnenraumabschnitt 230 und einen zweiten Tankinnenraumabschnitt 235. Der zweite Steg 175 begrenzt seitlich den zweiten Tankinnenraumabschnitt 235 und begrenzt seitlich einen dritten Tankinnenraumabschnitt 240. Dabei ist ein erster Stegabschnitt 245 des Stegs 165, 175 in dem Tankinnenraum 95 angeordnet. Der erste Stegabschnitt 245 ist mit dem Tankboden 110 über das dritte Versteifungselement 225 verbunden.

Um einen Treibstoffaustausch zwischen den Tankinnenraumabschnitten 230, 235, 240 zu ermöglichen, ist eine dritte Öffnung 250 im ersten Stegabschnitt 245 vorgesehen. Die dritte Öffnung 250 verbindet fluidisch den ersten Tankinnenraumabschnitt 230 mit dem zweiten Tankinnenraumabschnitt 235. Die dritte Öffnung 250 im zweiten Steg 175 verbindet fluidisch den zweiten Tankinnenraumabschnitt 235 mit dem dritten Tankinnenraumabschnitt 240. Der erste Stegabschnitt 245 übernimmt dabei eine Schwallplattenfunktion und verbessert ein Schwallverhalten des Treibstoffs im Tankinnenraum 95 in Querrichtung. Insbesondere können mehrere dritte Öffnungen 250 im ersten Stegabschnitt 245 vorgesehen sein, die beabstandet zueinander angeordnet sind. Besonders von Vorteil ist, wenn die dritte Öffnung 250 angrenzend an den Tankboden 110 angeordnet ist.

Zusätzlich ist wenigstens eine vierte Öffnung 255 im Tankquerträger 200, 205, 210 angeordnet. Die vierte Öffnung 255 verbindet fluidisch zwei durch den Tankquerträger 200, 205, 210 aufgetrennte Bereiche des Tankinnenraumabschnitts 230, 235, 240 miteinander. Dabei verbessert der Tankquerträger 200, 205, 210 ein Schwallverhalten des Treibstoffs im Tankinnenraum 95 in Längsrichtung.

Der Steg 165, 175 erstreckt sich über die gesamte Länge des Tankinnenraums 95 und ist dabei einstückig und materialeinheitlich ausgebildet. Der Steg 165, 175 ist dabei mit dem ersten Längsende 100 des Trägers 75, 80 mit der vorderen Tankseitenwandung 85 und mit dem zweiten Längsende 105 mit der hinteren Tankseitenwandung 90 verbunden.

FIG 6 zeigt eine Draufsicht auf den im FIG 5 gezeigten Treibstofftank 40.

Die Tankoberseite 140 weist ein erstes Tankoberseitenelement 260 (strichliert in FIG 6 dargestellt), ein zweites Tankoberseitenelement 265 und ein drittes Tankoberseitenelement 270 auf.

Das erste Tankoberseitenelement 260 ist in Querrichtung zwischen dem ersten Tankseitenträger 115 und dem ersten Steg 165 des ersten Trägers 75 angeordnet. Unterseitig ist das erste Tankoberseitenelement 260 mit jeweils zwei benachbart angeordneten ersten Tankquerträgern 200 verbunden. Um das erste Tankoberseitenelement 260 besonders gut mit dem ersten Tankquerträger 200 verschweißen zu können, ist der kurze Schenkel 212 des L-Profils des ersten Tankquerträgers 200 oberseitig unterhalb des ersten Tankoberseitenelements 260 angeordnet und das erste Tankoberseitenelement 260 ist mit dem kurzen Schenkel 212 verschweißt.

Das zweite Tankoberseitenelement 265 ist in Querrichtung zwischen dem ersten Steg 165 und dem zweiten Steg 175 angeordnet. Hierbei ist von besonderem Vorteil, wenn auch der zweite Tankquerträger 205 ebenso ein L-Profil aufweist, wobei der kurze Schenkel 212 des L-Profils oberseitig unterhalb des zweiten Tankoberseitenelements 265 angeordnet ist, wobei das zweite Tankoberseitenelement 265 mit dem kurzen Schenkel 212 des zweiten Tankquerträgers 205 verschweißt ist.

In Querrichtung ist das dritte Tankoberseitenelement 270 zwischen dem zweiten Steg 175 und dem zweiten Tankseitenträger 120 angeordnet. Der dritte Tankquerträger 210 ist spiegelsymmetrisch zu einer Symmetrieebene 271, die in der Fahrzeugmitte angeordnet ist, ausgebildet und weist ebenso beispielhaft ein L-Profil auf, wobei der kurze Schenkel 212 des L-Profils unterhalb des dritten Tankoberseitenelements 270 angeordnet ist und das dritte Tankoberseitenelement 270 mit jeweils zwei benachbart angeordneten dritten Tankquerträgern 210 verschweißt ist.

FIG 7 zeigt einen Querschnitt entlang einer in FIG 6 gezeigten Schnittebene A-A.

Das erste Tankoberseitenelement 260 und das dritte Tankoberseitenelement 270 sind beispielhaft in einer gemeinsamen xy-Ebene angeordnet und somit senkrecht zum Steg 165, 175 ausgerichtet. Unterhalb ist zu dem ersten und dritten Tankoberseitenelement 260, 270 das zweite Tankoberseitenelement 265 angeordnet. Das erste Tankoberseitenelement 260 und das dritte Tankoberseitenelement 270 sind plan ausgebildet, während hingegen das zweite Tankoberseitenelement 265 einen Knick 270 aufweist, der in der Fahrzeugmitte angeordnet ist.

Im zweiten Tankinnenraumabschnitt 235 sind ferner mehrere in Querrichtung versetzt zueinander angeordnete Schwallplatten 280 vorgesehen, um eine Schwallbewegung des Treibstoffs auch im zweiten Tankinnenraumabschnitt 235 weiter zu reduzieren. Auf die Schwallplatte 280 kann selbstverständlich verzichtet werden. Auch ist denkbar, dass nur eine Schwallplatte 280 vorgesehen ist.

FIG 8 zeigt einen Längsschnitt entlang einer in der Fahrzeugmitte angeordneten, in einer xz-Ebene verlaufenden Schnittebene. Die Antriebseinheit 35 ist oberhalb des Treibstofftanks 40 angeordnet. Dabei ist von besonderem Vorteil, wenn zumindest der Antriebsmotor 36 vollständig oberhalb des Auffangvolumens 150 angeordnet ist.

FIG 9 zeigt einen Ausschnitt des in FIG 8 gezeigten Längsschnitts durch das Schienenfahrzeug 10, wobei auf die Darstellung der Antriebseinheit 35 verzichtet wurde. Der Steg 165, 175 weist neben dem ersten Stegabschnitt 245, der im Tankinnenraum 95 angeordnet ist, einen zweiten Stegabschnitt 285 auf. Der zweite Stegabschnitt 285 ist außerhalb des Tankinnenraums 95 oberhalb der Tankoberseite 140 angeordnet. Oberhalb des zweiten Stegabschnitts 285 grenzt der Obergurt 170, 180 an. Der zweite Stegabschnitt 285 ragt über die Tankoberseite 140 heraus. Auf einer zum Tankinnenraum 95 abgewandten Seite des Obergurts 170, 180 ist eine Lagervorrichtung 290 vorgesehen. Die Lagervorrichtung 290 trägt dabei den Antriebsmotor 36 und verbindet den Antriebsmotor 36 mit dem Träger 75, 80. Durch die Anordnung der Lagervorrichtung 290 am zweiten Obergurtabschnitt 190 kann der Antriebsmotor 36 besonders tief befestigt werden. Dadurch weist das Schienenfahrzeug 10 eine besonders niedrige und günstige Schwerpunktlage auf.

FIG 10 zeigt einen Querschnitt entlang einer in FIG 8 gezeigten Schnittebene B-B durch das Schienenfahrzeug 10. Aus Übersichtlichkeitsgründen ist auf die Darstellung des Wagenkastens 30 in FIG 10 verzichtet worden.

In der Ausführungsform fluchten die vierte Öffnung 255 und die zweite Öffnung 135 und sind auf einer gemeinsamen Achse, die sich in x-Richtung erstreckt, angeordnet. Dadurch kann ein Revisionswerkzeug durch den gesamten Tankinnenraum 95 geführt werden und beispielsweise der Tankinnenraum 95 kontrolliert und/oder gereinigt werden.

Durch die Lagervorrichtung 290 werden Kräfte aus der Antriebseinheit 35, insbesondere aus dem Antriebsmotor 36, in den Träger 75, 80 eingeleitet, wobei der Träger 75, 80 die Kräfte weiter über den Anschlussträger 60, 65 und den Querträger 47, 48 in den Längsträgerabschnitt 50, 55 abstützt. Dadurch kann auf zusätzliche Träger zur Übertragung von Zug- oder Stützkräften zwischen dem ersten Längsträgerabschnitt 50 und dem zweiten Längsträgerabschnitt 55 verzichtet werden. Auch kann auf einen zusätzlichen Träger zur Befestigung der Antriebseinheit 35, insbesondere zur Befestigung des Antriebsmotors 36 und des Generators 37, verzichtet werden.

Durch die oben beschriebene Ausgestaltung des Schienenfahrzeugs 10 können besonders hohe Anforderungen an eine strukturelle Festigkeit des Treibstofftanks 40, beispielsweise im Rahmen von Entgleisungsszenarien, bei einem Seitenaufprall von Kraftfahrzeugen gegen den Treibstofftank 40 erfüllt werden. Insbesondere wird ein hoher Widerstand gegen ein Durchdringen der Tankwandung 70, insbesondere im Bereich des Tankbodens 110, der vorderen und/oder hinteren Tankseitenwandung 85, 90 oder des Tankseitenträgers 115, 120, vermieden. Durch die doppel-T-artige Ausgestaltung des Trägers 75, 80 durch den Obergurt 170, 180 und den Tankboden 110 werden Hohlräume, die ein effektives Speichervolumen des Tankinnenraums 95 reduzieren, vermieden. Dadurch weist der Treibstofftank 40 ein besonders hohes Speichervolumen auf.

Durch das Vorsehen der dritten und vierten Öffnung 250, 255 hemmen der Tankquerträger 200, 205, 210 und der Träger 75, 80 Schwallbewegungen des Treibstoffs im Tankinnenraum 95 effektiv.

Durch die Koppelung des Stegs 165, 175 mit den Tankboden 110 kann auf einen zusätzlichen Untergurt am Träger 75, 80 verzichtet werden, wodurch das Speichervolumen maximiert werden kann.

Ferner können die in den FIGN 1 bis 10 beschriebenen Verbindungen des Schienenfahrzeugs 10, insbesondere des Treibstofftanks 40, als Schweißverbindung ausgeführt werden, sodass keine weiteren zusätzlichen Dichtelemente vorzusehen sind. Auch können die Kräfte gut abgestützt werden.

Es wird darauf hingewiesen, dass in der Ausgestaltung die Tankwandung 70, insbesondere der Tankboden 110, einwandig ausgebildet ist. Selbstverständlich ist auch denkbar, dass die Tankwandung 70 mehrwandig ausgebildet ist.

Ferner wird über die Tankquerträger 200, 205, 210 eine hohe seitliche Steifigkeit in Querrichtung sichergestellt und eine Übertragung von Kräften vom Tankseitenträger 115, 120 in Querrichtung auf den Träger 75, 80 und über den Träger 75, 80 auf den Längsträgerabschnitt 50, 55 sichergestellt. Dadurch weist der Treibstofftank 40 bei einer Entgleisung des Schienenfahrzeugs 10 ein besonders günstiges Penetrationsverhalten auf, sodass eine Leckagesicherheit im Crashfall gewährleistet ist. Auch weist der Treibstofftank 40 eine besonders hohe Seitenaufprallsicherheit auf. Ferner kann bei einem Entgleisen des Schienenfahrzeugs 10 eine Abstützung des Schienenfahrzeugs 10 auf den Treibstofftank 40 erfolgen, ohne dass dieser dabei beschädigt wird.

Ferner ermöglicht die oben beschriebene Ausgestaltung des Treibstofftanks 40 eine modulare Ausgestaltung des Schienenfahrzeugs 10. Zusammengefasst können durch den oben beschrieben Treibstofftank 40 zahlreiche Anforderungen an Speichervolumen, Struktur, Crashsicherheit und Komponententräger in einer Baugruppe gebündelt werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Schienenfahrzeug (10),
- aufweisend einen Längsträger (45) und einen Treibstofftank (40),
- wobei der Treibstofftank (40) eine Tankwandung (70) und wenigstens einen ersten Träger (75, 80) aufweist,
- wobei die Tankwandung (70) einen Tankinnenraum (95) zur Speicherung eines Treibstoffs begrenzt,
- wobei der erste Träger (75, 80) mit der Tankwandung (70) zumindest abschnittsweise verbunden ist,
- wobei der Längsträger (45) einen ersten Längsträgerabschnitt (50) und einen (10) in Längsrichtung des Schienenfahrzeugs (10) versetzt angeordneten zweiten Längsträgerabschnitt (55) umfasst,
- wobei in Längsrichtung zwischen dem ersten Längsträgerabschnitt (50) und dem zweiten Längsträgerabschnitt (55) der Treibstofftank (40) angeordnet ist,
- wobei der erste Träger (75) mit dem ersten Längsträgerabschnitt (50) und dem zweiten Längsträgerabschnitt (55) gekoppelt ist,
- **dadurch gekennzeichnet, dass**
- der erste Träger (75, 80) zumindest abschnittsweise in dem Tankinnenraum (95) angeordnet ist,
- der erste Träger (75, 80) in Längsrichtung verlaufend zwischen dem ersten Längsträgerabschnitt (50) und dem zweiten Längsträgerabschnitt (55) und zumindest abschnittsweise in dem Tankinnenraum (95) angeordnet ist,
- wobei der erste Träger (75) ausgebildet ist, eine in Längsrichtung des Schienenfahrzeugs (10) zwischen dem ersten Längsträgerabschnitt (50) und dem zweiten Längsträgeranschnitt (55) wirkende Kraft vollständig zu übertragen.

2. Schienenfahrzeug (10) nach Anspruch 1,
- wobei der erste Träger (75, 80) einen Obergurt (170, 180) umfasst,
- wobei an dem Obergurt (170, 180) auf einer zum Tankinnenraum (95) abgewandten Seite des Obergurts (170, 180) eine Lagervorrichtung (290) zur Lagerung einer Antriebseinheit (35) des Schienenfahrzeugs (10) angeordnet ist.

3. Schienenfahrzeug (10) nach Anspruch 2,
- wobei der Obergurt (170, 180) einen ersten Obergurtabschnitt (185) und wenigstens einen zweiten Obergurtabschnitt (190) umfasst,
- wobei der erste Obergurtabschnitt (185) entfernter zum Tankinnenraum (95) angeordnet ist als der zweite Obergurtabschnitt (190),
- wobei am zweiten Obergurtabschnitt (190) die Lagervorrichtung (290) angeordnet ist.

4. Schienenfahrzeug (40) nach einem der vorhergehenden Ansprüche,
- wobei der erste Träger (75, 80) einen Steg (165, 175) aufweist,
- wobei der Steg (165, 175) einen ersten Stegabschnitt (245) umfasst,
- wobei der erste Stegabschnitt (245) in dem Tankinnenraum (95) angeordnet ist,
- wobei die Tankwandung (70) einen Tankboden (110) aufweist,
- wobei der Tankboden (110) unterseitig den Tankinnenraum (95) begrenzt,
- wobei der erste Stegabschnitt (245) mit dem Tankboden (110) gekoppelt ist.

5. Schienenfahrzeug (10) nach Anspruch 4,
- wobei der Steg (165, 175) sich in Längsrichtung erstreckt,
- wobei der Obergurt (170, 180) oberseitig an dem Steg (165, 175) befestigt ist,
- wobei der Obergurt (170, 180) quer zum Steg (165, 175) ausgerichtet ist.

6. Schienenfahrzeug (10) nach Anspruch 4 oder 5,
- wobei der erste Stegabschnitt (245) in dem Tankinnenraum (95) einen ersten Tankinnenraumabschnitt (230, 240) und einen zweiten Tankinnenraumabschnitt (235) begrenzt,
- wobei in dem ersten Stegabschnitt (245) wenigstens eine Öffnung (250) vorgesehen ist,
- wobei die Öffnung (250) fluidisch den ersten Tankinnenraumabschnitt (230, 240) mit dem zweiten Tankinnenraumabschnitt (235) verbindet.

7. Schienenfahrzeug (10) nach einem der Ansprüche 4 bis 6,
- wobei die Tankwandung (70) eine vordere Tankseitenwandung (85) und eine hintere Tankseitenwandung (90) umfasst,
- wobei die vordere Tankseitenwandung (85) versetzt zu der hinteren Tankseitenwandung (90) angeordnet ist,
- wobei die vordere Tankseitenwandung (85) und die hintere Tankseitenwandung (90) den Tankinnenraum (95) abschnittsweise begrenzen,
- wobei der Steg (165, 175) zwischen der vorderen Tankseitenwandung (85) und der hinteren Tankseitenwandung (90) angeordnet ist,
- wobei der Steg (165, 175) mit einem ersten Längsende (100) mit der vorderen Tankseitenwandung (85) und mit einem zweiten Längsende (105) mit der hinteren Tankseitenwandung (90) verbunden ist.

8. Schienenfahrzeug (10) nach einem der Ansprüche 4 bis 7,
- wobei die Tankwandung (70) zur oberseitigen Begrenzung des Tankinnenraums (95) eine Tankoberseite (140) umfasst,
- wobei der Steg (165, 175) einen zweiten Stegabschnitt (285) umfasst,
- wobei der zweite Stegabschnitt (285) außerhalb des Tankinnenraums (95) angeordnet ist und über die Tankoberseite (140) hinausragt.

9. Schienenfahrzeug (10) nach Anspruch 8,
- wobei die Tankoberseite (140) zumindest abschnittweise wannenartig ausgebildet ist und ein Auffangvolumen (150) zumindest abschnittweise begrenzt.

10. Schienenfahrzeug (10) nach einem der vorhergehenden Ansprüche,
- wobei der Treibstofftank (40) einen Tankseitenträger (115, 120) aufweist,
- wobei der Tankseitenträger (115, 120) seitlich versetzt zu dem erstem Träger (75, 80) angeordnet ist,
- wobei der Tankseitenträger (115, 120) seitlich den Tankinnenraum (95) begrenzt,
- wobei zwischen dem Tankseitenträger (115, 120) und dem ersten Träger (75, 80) wenigstens ein erster Tankquerträger (200, 205, 210) angeordnet ist,
- wobei der erste Tankquerträger (200, 210) den ersten Träger (75, 80) mit dem Tankseitenträger (115, 120) verbindet.

11. Schienenfahrzeug (10) nach Anspruch 10,
- wobei der erste Tankquerträger (200, 210) sich über eine gesamte Höhe des Tankinnenraums (95) erstreckt und oberseitig mit der Tankoberseite (140) und unterseitig mit dem Tankboden (110) zumindest abschnittsweise verbunden ist.

12. Schienenfahrzeug (10) nach einem der vorhergehenden Ansprüche,
- wobei der Treibstofftank (40) einen zweiten Träger (80) und wenigstens einen zweiten Tankquerträger (205), aufweist
- wobei der zweite Träger (80) seitlich versetzt zu dem ersten Träger (75) angeordnet ist,
- wobei der zweite Tankquerträger (205) zwischen dem ersten Träger (75) und dem zweiten Träger (80) angeordnet ist und den ersten Träger (75) mit dem zweiten Träger (80) verbindet,
- wobei vorzugsweise der erste Träger (75) und der zweite Träger (80) identisch ausgebildet sind.

13. Schienenfahrzeug (10) nach Anspruch 12,
- wobei der erste Tankquerträger (200, 210) und der zweite Tankquerträger (205) in einer gemeinsamen Ebene angeordnet sind,
- und/oder
- wobei der erste Tankquerträger (200, 210) in Längsrichtung versetzt zu dem zweiten Tankquerträger (205) angeordnet ist,
- und/oder
- wobei der erste Tankquerträger (200, 210) und/oder der zweite Tankquerträger (205) senkrecht zu dem ersten Träger (75, 80) angeordnet ist,
- und/oder
- wobei der erste Tankquerträger (200, 210) und/oder der zweite Tankquerträger (205) ein L-Profil aufweist.

14. Schienenfahrzeug (10) nach einem der vorhergehenden Ansprüche,
- aufweisend einen Anschlussträger (60, 65),
- wobei der Anschlussträger (60, 65) außenseitig mit der Tankwandung (70) verbunden ist,
- wobei der Anschlussträger (60, 65) mit zunehmendem Abstand zur Tankwandung (70) sich verjüngt.

## Claims

1. Rail vehicle (10)
- having a longitudinal support (45) and a fuel tank (40),
- wherein the fuel tank (40) has a tank wall (70) and at least one first support (75, 80),
- wherein the tank wall (70) delimits a tank interior space (95) for storing a fuel,
- wherein the first support (75, 80) is connected to the tank wall (70) at least in sections,
- wherein the longitudinal support (45) comprises a first longitudinal support section (50) and a (10) second longitudinal support section (55) that is arranged so as to be offset in the longitudinal direction of the rail vehicle (10),
- wherein the fuel tank (40) is arranged in the longitudinal direction between the first longitudinal support section (50) and the second longitudinal support section (55),
- wherein the first support (75) is coupled to the first longitudinal support section (50) and the second longitudinal support section (55),
- **characterized in that**
- the first support (75, 80) at least in sections is arranged in the tank interior space (95),
- the first support (75, 80) running in the longitudinal direction is arranged between the first longitudinal support section (50) and the second longitudinal support section (55) and at least in sections in the tank interior space (95),
- wherein the first support (75) is configured for fully transmitting a force acting between the first longitudinal support section (50) and the second longitudinal support section (55) in the longitudinal direction of the rail vehicle (10) .

2. Rail vehicle (10) according to Claim 1,
- wherein the first support (75, 80) comprises an upper belt (170, 180),
- wherein a mounting device (290) for mounting a drive unit (35) of the rail vehicle (10) is arranged on the upper belt (170, 180) on a side of the upper belt (170, 180) that faces away from the tank interior space (95).

3. Rail vehicle (10) according to Claim 2,
- wherein the upper belt (170, 180) comprises a first upper belt section (185) and at least one second upper belt section (190) ,
- wherein the first upper belt section (185) is arranged so as to be more remote from the tank interior space (95) than the second upper belt section (190),
- wherein the mounting device (290) is arranged on the second upper belt section (190).

4. Rail vehicle (40) according to one of the preceding claims,
- wherein the first support (75, 80) has a web (165, 175),
- wherein the web (165, 175) comprises a first web section (245),
- wherein the first web section (245) is arranged in the tank interior space (95),
- wherein the tank wall (70) has a tank base (110),
- wherein the tank base (110) delimits the tank interior space (95) on the lower side,
- wherein the first web section (245) is coupled to the tank base (110).

5. Rail vehicle (10) according to Claim 4,
- wherein the web (165, 175) extends in the longitudinal direction,
- wherein the upper belt (170, 180) is fastened to the web (165, 175) on the upper side,
- wherein the upper belt (170, 180) is aligned so as to be transverse to the web (165, 175).

6. Rail vehicle (10) according to Claim 4 or 5,
- wherein the first web section (245) in the tank interior space (95) delimits a first tank interior space section (230, 240) and a second tank interior space section (235),
- wherein at least one opening (250) is provided in the first web section (245),
- wherein the opening (250) in fluidic terms connects the first tank interior space section (230, 240) to the second tank interior space section (235).

7. Rail vehicle (10) according to one of Claims 4 to 6,
- wherein the tank wall (70) comprises a front tank side wall (85) and a rear tank side wall (90),
- wherein the front tank side wall (85) is arranged so as to be offset in relation to the rear tank side wall (90),
- wherein the front tank side wall (85) and the rear tank side wall (90) delimit the tank interior space (95) in sections,
- wherein the web (165, 175) is arranged between the front tank side wall (85) and the rear tank side wall (90),
- wherein the web (165, 175) by way of a first longitudinal end (100) is connected to the front tank side wall (85), and by way of a second longitudinal end (105) is connected to the rear tank side wall (90).

8. Rail vehicle (10) according to one of Claims 4 to 7,
- wherein the tank wall (70) comprises a tank upper side (140) for delimiting the tank interior space (95) on the upper side,
- wherein the web (165, 175) comprises a second web section (285) ,
- wherein the second web section (285) is arranged outside the tank interior space (95) and protrudes beyond the tank upper side (140).

9. Rail vehicle (10) according to Claim 8,
- wherein the tank upper side (140) at least in sections is configured in the manner of a tub, and at least in sections delimits a catchment volume (150).

10. Rail vehicle (10) according to one of the preceding claims,
- wherein the fuel tank (40) has a tank side support (115, 120)
- wherein the tank side support (115, 120) is arranged so as to be laterally offset in relation to the first support (75,80) ,
- wherein the tank side support (115, 120) laterally delimits the tank interior space (95),
- wherein at least one first tank transverse support (200, 205, 210) is arranged between the tank side support (115, 120) and the first support (75, 80),
- wherein the first tank transverse support (200, 210) connects the first support (75, 80) to the tank side support (115, 120).

11. Rail vehicle (10) according to Claim 10,
- wherein the first tank transverse support (200, 210) extends across an entire height of the tank interior space (95) and at least in sections is connected on the upper side to the tank upper side (140) and on the lower side to the tank base (110) .

12. Rail vehicle (10) according to one of the preceding claims,
- wherein the fuel tank comprises a second support (80) and at least one second tank transverse support (205),
- wherein the second support (80) is arranged so as to be laterally offset in relation to the first support (75),
- wherein the second tank transverse support (205) is arranged between the first support (75) and the second support (80), and connects the first support (75) to the second support (80) ,
- wherein the first support (75) and the second support (80) are preferably of identical configuration.

13. Rail vehicle (10) according to Claim 12,
- wherein the first tank transverse support (200, 210) and the second tank transverse support (205) are arranged in a common plane,
- and/or
- wherein the first tank transverse support (200, 210) is arranged so as to be offset in the longitudinal direction in relation to the second tank transverse support (205),
- and/or
- wherein the first tank transverse support (200, 210) and/or the second tank transverse support (205) are/is arranged so as to be perpendicular to the first support (75, 80),
- and/or
- wherein the first tank transverse support (200, 210) and/or the second tank transverse support (205) have/has an L-profile.

14. Rail vehicle (10) according to one of the preceding claims,
- having a connector support (60, 65),
- wherein the connector support (60, 65) on the external side is connected to the tank wall (70),
- wherein the connector support (60, 65) tapers off by way of an increasing spacing from the tank wall (70).

## Revendications

1. Véhicule ferroviaire (10) ;
- présentant un support longitudinal (45) et un réservoir à carburant (40) ;
- dans lequel le réservoir à carburant (40) présente une paroi de réservoir (70) et au moins un premier support (75, 80) ;
- dans lequel la paroi de réservoir (70) délimite un espace interne de réservoir (95) pour le stockage d'un carburant ;
- dans lequel le premier support (75, 80) est relié à la paroi de réservoir (70) au moins en partie ;
- dans lequel le support longitudinal (45) comprend un premier tronçon de support longitudinal (50) et un deuxième tronçon de support longitudinal (55) disposé en décalage dans la direction longitudinale du véhicule ferroviaire (10) ;
- dans lequel le réservoir à carburant (40) est disposé, dans la direction longitudinale, entre le premier tronçon de support longitudinal (50) et le deuxième tronçon de support longitudinal (55) ;
- dans lequel le premier support (75) est couplé au premier tronçon de support longitudinal (50) et au deuxième tronçon de support longitudinal (55) ;
- **caractérisé en ce que**
- le premier support (75, 80) est disposé au moins en partie dans l'espace interne de réservoir (95) ;
- le premier support (75, 80) est disposé d'une manière telle qu'il s'étend, dans la direction longitudinale, entre le premier tronçon de support longitudinal (50) et le deuxième tronçon de support longitudinal (55) et au moins en partie dans l'espace interne de réservoir (95) ;
- dans lequel le premier support (75) est réalisé pour transférer de manière complète une force qui s'exerce dans la direction longitudinale du véhicule ferroviaire (10) entre le premier tronçon de support longitudinal (50) et le deuxième tronçon de support longitudinal (55).

2. Véhicule ferroviaire (10) selon la revendication 1 ;
- dans lequel le premier support (75, 80) comprend une membrure supérieure (170, 180) ;
- dans lequel un dispositif faisant office de logement (290) destiné au logement d'une unité d'entraînement (35) du véhicule ferroviaire (10) est disposé contre la membrure supérieure (170, 180) sur un côté de la membrure supérieure (170, 180) qui se détourne de l'espace interne de réservoir (95).

3. Véhicule ferroviaire (10) selon la revendication 2 ;
- dans lequel la membrure supérieure (170, 180) comprend un premier tronçon de membrure supérieure (185) et au moins un deuxième tronçon de membrure supérieure (190) ;
- dans lequel le premier tronçon de membrure supérieure (185) est disposé à un endroit, par rapport à l'espace interne de réservoir (95), plus éloigné que ne l'est le deuxième tronçon de membrure supérieure (190) ;
- dans lequel le dispositif faisant office de logement (290) est disposé contre le deuxième tronçon de membrure supérieure (190).

4. Véhicule ferroviaire (10) selon l'une quelconque des revendications précédentes ;
- dans lequel le premier support (75, 80) présente une traverse (165, 175) ;
- dans lequel la traverse (165, 175) comprend un premier tronçon de traverse (245) ;
- dans lequel le premier tronçon de traverse (245) est disposé dans l'espace interne de réservoir (95) ;
- dans lequel la paroi de réservoir (70) présente une base de réservoir (110) ;
- dans lequel la base de réservoir (110) délimite l'espace interne de réservoir (95) du côté inférieur ;
- dans lequel le premier tronçon de traverse (245) est couplé à la base de réservoir (110).

5. Véhicule ferroviaire (10) selon la revendication 4 ;
- dans lequel la traverse (165, 175) s'étend dans la direction longitudinale ;
- dans lequel la membrure supérieure (170, 180) est fixée du côté supérieur à la traverse (165, 175) ;
- dans lequel la membrure supérieure (170, 180) est orientée en direction transversale par rapport à la traverse (165, 175) .

6. Véhicule ferroviaire (10) selon la revendication 4 ou 5 ;
- dans lequel le premier tronçon de traverse (245) délimite, dans l'espace interne de réservoir (95), un premier tronçon d'espace interne de réservoir (230, 240) et un deuxième tronçon d'espace interne de réservoir (235) ;
- dans lequel on prévoit, dans le premier tronçon de traverse (245), au moins une ouverture (250) ;
- dans lequel ouverture (250) relie par fluide le premier tronçon d'espace interne de réservoir (230, 240) au deuxième tronçon d'espace interne de réservoir (235).

7. Véhicule ferroviaire (10) selon l'une quelconque des revendications 4 à 6 ;
- dans lequel la paroi de réservoir (70) comprend une paroi latérale avant de réservoir (85) et une paroi latérale arrière de réservoir (90) ;
- dans lequel la paroi latérale avant de réservoir (85) est disposée en décalage par rapport à la paroi latérale arrière de réservoir (90) ;
- dans lequel la paroi latérale avant de réservoir (85) et la paroi latérale arrière de réservoir (90) délimitent en partie l'espace interne de réservoir (95) ;
- dans lequel la traverse (165, 175) est disposée entre la paroi latérale avant de réservoir (85) et la paroi latérale arrière de réservoir (90) ;
- dans lequel la traverse (165, 175) est reliée, avec une première extrémité longitudinale (100) à la paroi latérale avant de réservoir (85) et avec une deuxième extrémité longitudinale (105) à la paroi latérale arrière de réservoir (90).

8. Véhicule ferroviaire (10) selon l'une quelconque des revendications 4 à 7 :
- dans lequel la paroi de réservoir (70) comprend, pour la délimitation du côté supérieur de l'espace interne de réservoir (95), un côté supérieur de réservoir (140) ;
- dans lequel la traverse (165, 175) comprend un deuxième tronçon de traverse (285) ;
- dans lequel le deuxième tronçon de traverse (285) est disposé à l'extérieur de l'espace interne de réservoir (95) et fait saillie au-delà du côté supérieur de réservoir (140).

9. Véhicule ferroviaire (10) selon la revendication 8 ;
- dans lequel le côté supérieur de réservoir (140) est réalisé, au moins en partie, en forme de cuvette et délimite au moins en partie un volume de récolte (150).

10. Véhicule ferroviaire (10) selon l'une quelconque des revendications précédentes ;
- dans lequel le réservoir à carburant (40) présente un support latéral de réservoir (115, 120) ;
- dans lequel le support latéral de réservoir (115, 120) est disposé en décalage latéral par rapport au premier support (75, 80) ;
- dans lequel le support latéral de réservoir (115, 120) délimite en direction latérale l'espace interne de réservoir (95) ;
- dans lequel, entre le support latéral de réservoir (115, 120) et le premier support (75, 80), est disposé au moins un premier support transversal de réservoir (200, 205, 210) ;
- dans lequel le premier support transversal de réservoir (200, 210) relie le premier support (75, 80) au support latéral de réservoir (115, 120).

11. Véhicule ferroviaire (10) selon la revendication 10 ;
- dans lequel le premier support transversal de réservoir (200, 210) s'étend sur toute la hauteur de l'espace interne de réservoir (85) et est relié au moins partie, du côté supérieur, du côté supérieur de réservoir (140) et, du côté inférieur, à la base de réservoir (110).

12. Véhicule ferroviaire (10) selon l'une quelconque des revendications précédentes ;
- dans lequel le réservoir de carburant (40) comprend un deuxième support (80) et au moins un deuxième support transversal de réservoir (205) ;
- dans lequel le deuxième support (80) est disposé en décalage latéral par rapport au premier support (75) ;
- dans lequel le deuxième support transversal de réservoir (205) est disposé entre le premier support (75) et le deuxième support (80) et relie le premier support (75) au deuxième support (80) ;
- dans lequel, de préférence, le premier support (75) et le deuxième support (80) sont réalisés à l'identique.

13. Véhicule ferroviaire (10) selon la revendication 12 ;
- dans lequel le premier support transversal de réservoir (200, 210) et le deuxième support transversal de réservoir (205) sont disposés dans un plan commun ;
- et/ou
- dans lequel le premier support transversal de réservoir (200, 210) est disposé en décalage en direction longitudinale par rapport au deuxième support transversal de réservoir (205) ;
- et/ou
- dans lequel le premier support transversal de réservoir (200, 210) et/ou le deuxième support transversal de réservoir (205) est/sont disposés perpendiculairement au premier support (75, 80) ;
- et/ou
- dans lequel le premier support transversal de réservoir (200, 210) et/ou le deuxième support transversal de réservoir (205) présente (nt) un profil en L.

14. Véhicule ferroviaire (10) selon l'une quelconque des revendications précédentes ;
- présentant un support de raccordement (60, 65) ;
- dans lequel le support de raccordement (60, 65) est relié, du côté externe, à la paroi de réservoir (70) ;
- dans lequel le support de raccordement (60, 65) se rétrécit de manière proportionnelle à l'augmentation de la distance par rapport à la paroi de réservoir (70).
